# EUROPÄISCHE PATENTSCHRIFT

(11) **EP 4 514 194 B1**
(45) Veröffentlichungstag und Bekanntmachung des Hinweises auf die Patenterteilung: **04.02.2026**
(21) Anmeldenummer: 23708174.0
(22) Anmeldetag: 23.02.2023
(51) Int. Cl.: A47L 15/50

(54) **VORRICHTUNG ZUM HALTEN UND REINIGEN VON FLASCHEN**
DEVICE FOR HOLDING AND CLEANING BOTTLES
DISPOSITIF DE MAINTIEN ET DE NETTOYAGE DE BOUTEILLES

(30) Priorität: 29.04.2022 DE 202022001033 U
(43) Veröffentlichungstag der Anmeldung: 05.03.2025
(73) Patentinhaber: BSH Hausgeräte GmbH, 81739 München (DE)
(72) Erfinder: DAHLHAUS-ERICHSEN, Joseph, 48336 Sassenberg (DE)
(86) Internationale Anmeldenummer: PCT/EP2023/054516
(87) Internationale Veröffentlichungsnummer: WO 2023/208445

(56) Entgegenhaltungen:
- WO-A1-2015/090433
- WO-A1-2019/223966
- CN-A- 110 664 342
- US-A1- 2016 198 930
- US-A1- 2017 007 094
- US-A1- 2021 212 547

## Beschreibung

Die vorliegende Erfindung betrifft eine Vorrichtung zum Halten und maschinellen Reinigen innenliegender Oberflächen von Hohlkörpern, vorzugsweise von Flaschen oder ähnlichem, welche zur Verwendung an einem ausziehbaren Geschirrspülkorb angeordnet ist, welcher in einer Geschirrspülmaschine verwendet wird, wobei die Vorrichtung aus einer länglichen Trägerschiene besteht, welche mit Klemmelementen entlang einer Längsachse der länglichen Trägerschiene ausgestattet ist, um eine lösbare Klemmverbindung mit einem Geschirrkorb herzustellen.

Vorrichtungen zum Reinigen von Flaschen oder ähnlichem sind im Stand der Technik bereits als Flaschenreinigungseinrichtungen bekannt. Hierzu wird beispielhaft auf die Druckschriften DE 10 2020 110 229 A1, DE 2020 20 110 139 A1 oder DE 10 2009 039 585 A1 verwiesen. Diese Druckschriften offenbaren Flaschenreinigungsmaschinen, welche in der Getränkeindustrie zum Reinigen von Mehrwegflaschen eingesetzt werden. Bei diesen technischen Anordnungen und Ausführungen zur Reinigung verwendeter Mehrwegflaschen werden bekanntermaßen Laugenbäder und Laugenspritzungen, auch Laugenweichen genannt, zum Aufweichen von Verschmutzungen, Etiketten, Leimresten oder dergleichen, eingesetzt. Hierbei ist es üblich, die Flaschen vollständig in die Laugenbäder einzutauchen, um sowohl deren Außenseite als auch deren Innenraum zu behandeln. Des Weiteren beinhalten diese Flaschenreinigungsmaschinen in der Regel einen Flaschenzuförderer sowie einen Flaschenförderer, welcher die Flaschen durch die Anlage bewegt. Die Förderer enthalten dazu Halterungen für die Flaschen, mit denen die Flaschen über Kopf, das heißt, mit nach unten weisender Öffnung, transportiert werden und Spritzdüsen, welche von außerhalb durch den Flaschenhals in die vorbeifahrenden Flaschen zum Reinigen Reinigungsflüssigkeit einspritzen. Es hat sich als nachteilig herausgestellt, dass diese Form von Reinigung von innenliegenden Flächen zum Beispiel bei Flaschen in Geschirrspülmaschinen nicht anwendbar ist. Diese Technik mit Fördereinrichtungen, welche sich in Förderrichtung durch die Anlage bewegen, wobei die Flaschen an Spritzdüsen vorbeigeführt werden, ist bei Geschirrspülmaschinen nicht anwendbar.

Eine Düsenordnung, insbesondere zum Reinigen von innenliegenden Oberflächen von Hohlräumen mit wenigstens einer Sprühdüse zum Erzeugen wenigstens eines Sprühstrahls, ist in der Druckschrift DE 10 2011 082 702 B4 offenbart. Der Nachteil dieser Spritzdüse besteht darin, dass diese Ausführungsform nicht zum Halten und Reinigen von Flaschen in Geschirrspülmaschinen geeignet ist.

Auch Geschirrspülkörbe für Geschirrspülmaschinen sind aus dem Stand der Technik hinreichend bekannt. Beispielsweise wird hier der Geschirrspülkorb aus der Druckschrift DE 15 10 2012 219 818 A1 genannt. Ein solcher Geschirrspülkorb dient der Aufnahme von Spülgut, insbesondere von einer Mehrzahl unterschiedlicher Geschirrteile. Unterhalb eines solchen Geschirrspülkorbs befindet sich ein drehbeweglicher Sprüharm, welcher mit seinen Sprühdüsen die Geschirrteile mit Spülflüssigkeit besprüht und somit wäscht. Der große Nachteil dieser Reinigung besteht darin, dass die Anordnung der Sprühdüsen auf dem rotierenden Sprüharm und die Sprühdüsen selbst nicht geeignet sind, durch den verengten Flaschenhals hindurch die innenliegenden Flächen von Flaschen zu reinigen. Des Weiteren sind die Geschirrspülkörbe ungeeignet zum Halten von länglichen Gegenständen wie Flaschen oder ähnlichem, weil diese für eine zuverlässige Reinigung und Trocknung während des Reinigungszyklus in einer umgedrehten, aufrechten Stellung sicher auf dem Gestell beziehungsweise Geschirrspülkorb gehalten werden müssen. Die bekannten 1 bis 2 Liter Wasserflaschen aus Glas oder Kunststoff können aufgrund des mangelnden Raums in dem Geschirrspülkorb nicht senkrecht aufgestellt werden. Auch für Babyflaschen gibt es keine geeignete Halterung.

Eine Abhilfe dieses Nachteils zeigt die in der Druckschrift EP 0 367 559 B1 offenbarte Vorrichtung zum Halten von mit verengten Hälsen versehenen Flaschen auf. Die Vorrichtung besteht aus einem länglichen Befestigungsteil, welches an einem Geschirrspülkorb über eine Befestigungseinrichtung befestigt werden kann. Das Befestigungsteil weist zum Halten von Flaschen mehrere Paare von Klemmteilen auf. Jedes Paar von Klemmteilen ist geeignet, einen Flaschenhals einer Flasche aufzunehmen und zu klemmen. Die Flaschen werden senkrecht und kopfüber in ein jeweiliges Klemmenpaar, welches ringförmig ausgebildet ist, gesteckt. Der Nachteil dieser Ausführungsform von Befestigungseinrichtung besteht darin, dass es keine Spritzdüsen gibt, welche separat in die Flaschen eingreifen, um die innenliegenden Flächen zu reinigen. Ein weiterer Nachteil besteht darin, dass unterschiedliche Flaschenhals-Durchmesser nicht von den Klemmteilen aufgenommen werden können.

Die Druckschrift EP 3 319 499 B1 offenbart einen Flaschenwaschapparat. Hierbei handelt es sich um eine Vorrichtung der eingangs beschriebenen Art, welche einen Geschirrspülkorb in einer Geschirrspülmaschine als Träger benutzt. Der länglich ausgebildete Flaschenapparat, welcher sich über die gesamte Breite eines Geschirrspülkorbs erstreckt und eine relativ geringe Höhe aufweist, ist an einem Geschirrspülkorb über Klemmelemente, welche sich an der Unterseite des Flaschenapparats befinden, befestigt. Der Flaschenapparat weist auf seiner Oberseite eine nicht rotierende Sprüheinheit auf, welche mit beabstandeten Sprühdüsen versehen ist, welche eine Reinigungsflüssigkeit nach oben und direkt in den jeweiligen Hohlraum einer Flasche sprühen. Rechts und links neben einer Sprühdüse sind Vorsprünge angeordnet. Die Vorsprünge vermeiden eine seitliche Verschiebung der Flaschen, welche verkehrt herum mit ihrer Flaschenöffnung auf den Sprühdüsen aufgestellt sind. Damit die auf die Sprühdüsen aufgestellten Flaschen nicht in dem Geschirrspülkorb umfallen können, werden diese seitlich von mehreren Sprossen, welche Geschirr aufnehmen können, gestützt. Um Reinigungsflüssigkeit dem Flaschenwaschapparat zuführen zu können, ist die Sprüheinheit mit einem Anschluss versehen. Der Anschluss korrespondiert beim Einschieben des Geschirrspülkorbs in die Geschirrspülmaschine mit einer Anschlussöffnung in der Rückwand, wobei die Anschlussöffnung ein Sicherheitsventil enthält. Als nachteilig hat sich erwiesen, dass der Flaschenwaschapparat nicht geeignet ist, größere Glasflaschen und größere Flaschen aus Kunststoff zu halten und die innenliegenden Flächen rückstandsfrei zu reinigen.

Als nächstliegender Stand der Technik wird die Druckschrift CN 110 664 342 A betrachtet. Sie offenbart einen Korb für eine Geschirrspülmaschine, welcher eine eine Spülflüssigkeit zuführende Leitung umfasst, wobei die Leitung über ein Drehelement mit einem Sprührohr verbunden ist, um das Geschirr mit Spülflüssigkeit zu besprühen, und wobei das Drehelement in Bezug auf das Sprührohr und/oder die Leitung drehbar ist, um die Leitung zwischen dem Sprührohr und der Leitung durch die Drehung des Drehelements ein- und auszuschalten.

Als Stand der Technik ist noch die Reinigung von Flaschen aller Art im Haushalt anzugeben. Im Haushalt erfolgt die Reinigung von Einzelflaschen mit Hilfe von Reinigungsbürsten. Für diesen Zweck gibt es ein umfangreiches Sortiment von Flaschenbürsten. Diese sind in der unterschiedlichsten Weise so ausgebildet, dass die Bürste sowohl durch den engen Flaschenhals passt und zum anderen den gesamten Flascheninnenraum erreichen und putzen soll. Der Nachteil besteht aber meist darin, dass der enge Hals einer Flasche nur das Einführen einer Bürste ermöglicht, welche durch den Flaschenhals passt. Nach dem Öffnen der Bürste in dem Innenraum einer Flasche ist diese aber für die Reinigung der Größe des gesamten Innenraums nicht geeignet.

Der vorliegenden Anmeldung liegt die Aufgabe zugrunde, die bestehenden Nachteile zu vermeiden und gegenüber dem Stand der Technik zu verbessern.

Die erfindungsgemäße Vorrichtung betrifft ein Flaschen-Spülsystem für Geschirrspülmaschinen, vorzugsweise für Haushaltsgeschirrspüler. Geschirrspülmaschinen für den Privathaushalt werden üblicherweise mit einem Fassungsvermögen von 12 bis 14 Maßgedecken in einer Gerätebreite von 60 cm (Europäische Norm EN 1116) beziehungsweise einer Nischenbreite von 55 cm (Schweizer Maß-System) hergestellt. Maßgedecke sind in der Europäischen Norm EN 50242 genormt und weisen für das zu reinigende Geschirr einen standardisierten Korb auf.

Daher ist es zur Lösung der Aufgabe erforderlich, ein Gerät mit den zuvor aufgezeigten und nachstehenden beschriebenen Eigenschaften einer Geschirrspülmaschine einzusetzen, um den benötigten Reinigungseffekt bei Flaschen zu erzielen. Grundsätzlich werden Geschirrspülmaschinen eingesetzt zur maschinellen Reinigung von Koch- und Essgeschirr, Essbesteck und Küchenutensilien, wozu Flaschen mit verengtem Flaschenhals nicht dazu gehören. Die Reinigung erfolgt gemäß dem Sinnerschen Kreis durch das Zusammenwirken der Faktoren Zeit, mechanische Energie, Temperatur und Chemie. Rotierende Düsen spritzen oder sprühen die stark alkalische Spüllauge gegen die Geschirrteile. Die erzeugten und sich bewegenden Sprühstrahlen erreichen aber nicht die Innenseiten von Flaschen mit verengtem Flaschenhals. Zur Reinigung der innenliegenden Oberflächen sind der hohe pH-Wert der Lauge, die fettlösenden Tenside und die Faktoren wie Temperatur, Einwirkdauer, Druck und Volumenstrom der Wasserstrahlen zum Lösen von Verschmutzungen sehr wichtig. Die im Stand der Technik bekannten Geschirrspülmaschinen erfüllen diese Voraussetzungen bei Flaschen oder Vasen oder ähnlichem aber nicht. Des Weiteren verfügen Geschirrspülmaschinen über mehrere Spülprogramme, welche sich in der Dauer und in dem Temperaturbereich voneinander unterscheiden. Die Spülprogramme gliedern sich in einen Vorspülgang (Kaltwasser ohne Reiniger) zur Entfernung leicht ablösbarer Essensreste, einen Hauptspülgang (Temperatur etwa 30 bis 70 °C mit Reiniger) und einen Klarspülgang (Temperatur etwa 65 bis 85 °C). In den beiden Spülgängen wird das Spülgut gereinigt, während der Klarspülgang zur Entfernung des verunreinigten Spülwassers sowie zur Trocknung des Spülguts dient. Weiterhin wird damit die Bildung von Kalk- und Wasserflecken verhindert. Diese Spülprogramme wären grundsätzlich geeignet, auch innenliegende Oberflächen von Flaschen, Vasen oder Ähnlichem zu reinigen.

Die zugrundeliegende Aufgabe besteht also darin, eine Lösung zu finden, um innenliegende Oberflächen von Hohlräumen, vorzugsweise von Flaschen mit relativ engen Flaschenhälsen in bekannten Geschirrspülmaschinen, mit den vorhandenen Spülprogrammen zu reinigen. Die Lösung besteht aus einem, an einem Geschirrspülkorb integriertes Flaschen-Spülsystem, welches nachstehend beschrieben wird.

Die Aufgabe wird erfindungsgemäß mittels einer Vorrichtung mit den Merkmalen des Anspruchs 1 gelöst. Vorteilhafte Ausgestaltungen ergeben sich aus den zugehörigen Unteransprüchen.

Die erfindungsgemäße Vorrichtung des Flaschen-Spülsystems besteht aus einer länglichen Trägerschiene, welche mindestens ein Verbindungselement zur Aufnahme eines Haltemittels für Rohrleitungen aufweist, wobei das Haltemittel an einer ebenen Fläche eines Flansches der länglichen Trägerschiene angeordnet ist, mindestens einem Haltemittel, mindestens einer Rohrleitung, mindestens einer Reinigungslanze und mindestens einem Stützbügel.

Um das Erfordernis der Anwendung des Flaschen-Spülsystems an einem ausziehbaren Geschirrspülkorb in einer Geschirrspülmaschine zu erfüllen, ist die Vorrichtung mit einer länglichen Trägerschiene ausgestattet. Die längliche Trägerschiene weist ein L-förmiges Profil auf, welches aus einem senkrechten Flansch und einem waagerechten Flansch gebildet ist. Das L-förmige Profil kann aus einem gleichschenkligen Profil a=b, vorzugsweise aus einem ungleichschenkligen Profil a<b gebildet sein, wobei a) den waagerechten Flansch und b) den senkrechten Flansch bildet.

Die längliche Trägerschiene ist derart konzipiert, dass sie eine lösbare Klemmverbindung mit einem Geschirrkorb herstellen kann, und zwar auf der Innenseite eines Geschirrkorbs. Der senkrechte Flansch des L-förmigen Profils der länglichen Trägerschiene weist dazu an der Unterseite und entlang seiner Längsachse Klemmmittel auf. Diese Klemmmittel umfassen mehrere Bodendrähte des Geschirrkorbs, welche quer zu der Längsachse der länglichen Trägerschiene verlaufen. Der horizontale Flansch der länglichen Trägerschiene weist ebenfalls Klemmelemente auf. Diese Klemmelemente umfassen einen, in einem gewissen parallelen Abstand oberhalb der Bodendrähte quer dazu verlaufenden Draht. Diese Klemmelemente verlaufen parallel zu der Längsachse der länglichen Trägerschiene. Je nach Ausführungsform des Geschirrkorbs, kann die längliche Trägerschiene in Längs- oder Querrichtung auf der Innenseite des Geschirrkorbs angeordnet sein. In bevorzugter Weise an dem inneren Boden in dem Seiten- oder hinteren Bereich des Geschirrkorbs.

Ein weiterer Vorteil der länglichen Trägerschiene besteht darin, dass die längliche Trägerschiene noch mindestens ein weiteres andersartig gestaltetes Verbindungselement aufweist, vorzugsweise drei weitere Verbindungselemente, welche beabstandet voneinander an einer vertikalen Längsseite an der länglichen Trägerschiene angeordnet sind. Ein Verbindungselement der länglichen Trägerschiene korrespondiert mit einem Verbindungselement des Haltemittels, um das Haltemittel an der länglichen Trägerschiene zu befestigen. Bei der länglichen Trägerschiene handelt es sich um ein Winkelprofil, bestehend aus zwei, um 90 Grad beabstandete Flansche. Mit vertikaler Längsseite ist die Innenseite des senkrechten Flansches der länglichen Trägerschiene gemeint. Zwei der drei Verbindungselemente befinden sich jeweils an den freien Enden und das dritte Verbindungselement ist, in Längsrichtung gesehen, mittig an der länglichen Trägerschiene zwischen den beiden anderen Verbindungselementen angeordnet. Das Verbindungselement kann in einer ersten Ausführung aus Öffnungen in der länglichen Trägerschiene bestehen, welche mindestens einen korrespondierenden Zapfen, welcher unterschiedliche Formen aufweisen kann und der an dem Haltemittel angeordnet ist, aufnehmen. Analog dazu befinden sich in einer zweiten Ausführung der länglichen Trägerschiene an Stelle der Öffnungen Erhebungen in Form von zum Beispiel Zapfen, welche in die korrespondierenden Öffnungen des Haltemittels eingreifen und somit eine schlüssige Verbindung herstellen. Ein Verbindungselement besteht daher aus zwei, miteinander in Eingriff stehenden Befestigungsmitteln, welche eine Verbindung zwischen einer länglichen Trägerschiene und einem Haltemittel herstellen. Daher sind auch andere Verbindungselemente wie Schraubverbindung, Nietverbindung oder Ähnliches denkbar. In einer besonderen Ausführung kann das Verbindungselement zwischen einer länglichen Trägerschiene und dem Haltemittel auch aus Klebstoff beziehungsweise einer Klebverbindung bestehen. Ein Verbindungselement dient also der Befestigung eines Haltemittels für Rohrleitungen, wobei das Haltemittel selbst aus einem Klemmmittel bestehen kann. In einer weiteren besonderen Ausführung kann die längliche Trägerschiene bereits mit ein oder mehreren Haltemitteln einstückig ausgebildet sein. Die einstückig mit der länglichen Trägerschiene ausgebildeten Haltemittel befinden sich jeweils an den freien Enden der länglichen Trägerschiene. Das betrifft aber nicht das Haltemittel, welches mit zwei Öffnungen versehen und mittig zwischen zwei Haltemitteln angeordnet ist. Das heißt, in dieser Ausführungsform brauchen nur noch die dazwischenliegenden Haltemittel, vorzugsweise ein Haltemittel mit der länglichen Trägerschiene verbunden werden. In einer anderen Ausgestaltung ist das mittig auf der länglichen Trägerschiene angeordnete Haltemittel an dieser integriert und die beiden rechts und links neben dem mittig angeordneten Haltemittel sind mit Verbindungselementen an der länglichen Trägerschiene montiert.

Ein solches, an der länglichen Trägerschiene befestigtes Haltemittel weist vorteilhafterweise mindestens eine Öffnung zu der Aufnahme einer drehbeweglichen Rohrleitung auf. Ein solches Haltemittel kann, ähnlich einem Klemmmittel, wie aus dem Stand der Elektrotechnik bekannt, für die Befestigung unflexibler Kunststoff-Leerrohre ausgebildet sein. Das Klemmmittel für die Leerrohre besteht aus einer Klemmsehelle. Die Klemmschelle für das Flaschen-Spülsystem muss die Rohrleitung aber derart aufnehmen, dass diese einerseits an der länglichen Trägerschiene fixiert werden und andererseits sich, in der Öffnung des Haltemittels, um die eigene Drehachse drehen kann. Wie nachstehend noch aufgezeigt, kommen noch weitere zu lösende Aufgaben auf das Haltemittel zu. Daher ist ein erfinderisches Haltemittel erforderlich. Ein Haltemittel kann erfindungsgemäß auch einen Anschluss und/oder ein Ventil für den Zulauf einer Reinigungsflüssigkeit aufweisen.

Ein Haltemittel kann auch aus einem Lagerbock gebildet sein. Als Lagerbock wird ein Element bezeichnet, welches zum Beispiel ein Gleitlager aufnehmen und in einer bestimmten Position halten kann, damit darin eine Welle rotieren kann. Vorteilhafterweise wird hier als Haltemittel ein Lagerbock an der länglichen Trägerschiene verwendet, welcher, wie hier erfinderisch vorgesehen, in mindestens einer Öffnung eine drehbewegliche Rohrleitung, vorzugsweise aus Kunststoff, aufnehmen kann. Die beiden an den freien Enden der länglichen Trägerschiene angeordneten Lagerböcke weisen eine Öffnung auf, welche als Sackbohrung ausgebildet ist. Das heißt, die beiden Lagerböcke sind auf der einen Seite geöffnet und auf der, der Öffnung gegenüberliegenden Seite geschlossen. Die geöffneten Seiten der Lagerböcke weisen nach der Montage an der länglichen Trägerschiene mit ihren Öffnungen aufeinander zu, wobei die Öffnungen auf der gleichen Mittellinie liegen, während die geschlossenen Seiten der Lagerböcke nach außen in Längsrichtung der länglichen Trägerschiene zeigen. Ein Lagerbock kann erfindungsgemäß auch einen Anschluss und/oder ein Ventil für den Zulauf einer Reinigungsflüssigkeit aufweisen. Des Weiteren lässt sich zusammenfassend ausführen, dass ein, aus einer Rohrleitung gebildetes Rohrleitungs-T-Stück drehbeweglich in einem Haltemittel oder Lagerbock angeordnet ist, wobei das Rohrleitungs-T-Stück eine Abzweigung aufweist, an welcher eine Reinigungslanze lösbar angeschlossen ist.

Der mittlere Lagerbock, welcher zwischen den beiden äußeren Lagerböcken angeordnet ist, weist eine Durchgangsöffnung auf und liegt ebenfalls auf der gleichen Mittellinie der Sackbohrungen der anderen beiden Lagerböcke. In dieser vorteilhaften Anordnung der Lagerböcke und ihren Ausführungen werden in die Bohrungen Rohrleitungen eingefügt. Damit keine Reinigungsflüssigkeit aus den Lagerböcken austreten kann, ist an dem Eingang der Bohrungen jeweils ein Dichtungsring, vorzugsweise ein O-Ring angeordnet, welcher ein Austreten von Reinigungsflüssigkeit verhindert. In einer weiteren vorteilhaften Ausführung der Lagerböcke mit den Sackbohrungen kann auf den Dichtungsring verzichtet werden, weil die, in die Öffnungen der Lagerböcke eingeführten Enden der Rohrleitungen verschlossen sind. Dieses ist dann der Fall, wenn der Anschluss für die Reinigungsflüssigkeit mittig an dem, zwischen zwei Lagerböcken angeordneten Lagerbock vorgesehen ist.

Der mittlere Lagerbock weist noch eine erfinderische Besonderheit auf. Die Besonderheit des zwischen zwei Lagerböcken angeordneten Lagerbocks besteht darin, dass daran ein Anschluss für den Zulauf von Reinigungsflüssigkeit ausgebildet ist, wobei der Anschluss auch aus einer lösbaren Anschlusskupplung bestehen kann. Auch die Ausgestaltung eines außenliegenden Lagerbocks beziehungsweise der außenliegenden Haltemittel, welche rechts und links neben den mittleren Lagerbock an der länglichen Trägerschiene angeordnet sind, können vorteilhaft mit einem Anschluss für den Zulauf einer Reinigungsflüssigkeit ausgebildet sein. Die andere Besonderheit ist, dass der mittlere Lagerbock mit der Durchgangsöffnung zwei Ventile aufweisen kann und somit auch die Funktion eines sich öffnenden oder schließenden Ventils für den Zulauf der Reinigungsflüssigkeit übernimmt.

Die erfinderische längliche Trägerschiene hat somit eine Reihe von Vorteilen, welche sich aus der Anordnung der Lagerböcke an der länglichen Trägerschiene ergeben. Ein Vorteil ergibt sich aufgrund der in Reihe und auf gleicher Mittellinie, aber in unterschiedlichen Abständen, vorzugsweise in äquidistanten Abständen angeordneten Lagerböcke. Mehrere Reinigungslanzen können für das Flaschen-Spülsystem damit zur Verfügung stehen. Ein weiterer Vorteil besteht darin, dass die, in die Bohrungen der Lagerböcke eingesetzten Rohrleitungen um einen bestimmten Winkel, vorzugsweise zwischen 0 Grad und 90 Grad, drehbar ausgebildet sind.

Zwischen zwei sich gegenüberliegenden Lagerböcken wird erfindungsgemäß eine Rohrleitung in der Ausführungsform eines T-Stücks eingesetzt, wodurch das Rohrleitungs-T-Stück aufgrund der zwei Lagerböcke drehbar wird. In dieser ersten Ausgestaltung weist der rechte oder linke Lagerbock einen Anschluss für eine Reinigungsflüssigkeit auf. In diesem Lagerbock befindet sich für den Zulauf der Reinigungsflüssigkeit in das Rohrleitungs-T-Stück auch ein Ventil, welches geöffnet und geschlossen werden kann.

In einer weiteren vorteilhaften Ausgestaltung sind drei Lagerböcke an der länglichen Trägerschiene angeordnet. Das bedeutet, dass die drei an der länglichen Trägerschiene angeordneten Lagerböcke zwei Abstände bilden, wobei jeder Abstand mit einem Rohrleitungs-T-Stück ausgestattet ist. In dieser zweiten Ausgestaltung befindet sich der Anschluss für die Reinigungsflüssigkeit in dem mittleren der drei Lagerböcke. In diesem mittleren Lagerbock befinden sich für den Zulauf der Reinigungsflüssigkeit in die beiden Rohrleitungs-T-Stücke auch zwei Ventile, welche geöffnet und geschlossen werden können. Ein Ventil regelt den Zufluss der Reinigungsflüssigkeit für das links angeschlossene Rohrleitungs-T-Stück und das andere Ventil die Reinigungsflüssigkeit für das rechts angeschlossene Rohrleitungs-T-Stück. Die zwei sich gegenüberliegenden freien Enden der Rohrleitungs-T-Stücke sind daher in die jeweilige Bohrung der sich gegenüberliegenden und beabstandeten Lagerböcke eingefügt.

Ein Rohrleitungs-T-Stück bildet ein Verbindungsglied, welches in den meisten Fällen eine Abzweigung an eine bestehende Verbindung ermöglicht. T-Stücke gibt es für verschiedene technische Einsatzgebiete. Im vorliegenden Fall wird das T-Stück für Rohrverbindungen als Flüssigkeitsleitsystem verwendet. Das Rohrleitungs-T-Stück stellt in dem Flüssigkeitsleitsystem das Basiselement für das Flaschen-Spülsystem dar. In einer weiteren vorteilhaften Ausgestaltung der länglichen Trägerschiene können diese auch vier Lagerböcke aufnehmen, wodurch drei Abstände zwischen den Lagerböcken gebildet werden, welche jeweils ein Rohrleitungs-T-Stück aufnehmen, wodurch sich drei Verbindungsglieder beziehungsweise drei Abzweigungen ergeben. Es ist auch denkbar, dass noch weitere Lagerböcke an der länglichen Trägerschiene angeordnet werden, wodurch die Anzahl der Lagerböcke und somit der Rohrleitungs-T-Stücke und Abzweigungen erhöht wird. Bei einer Erhöhung der Anzahl der Rohrleitungs-T-Stücke erhöht sich auch die Anzahl der daran angeschlossenen Reinigungslanzen. Je geringer aber der Abstand zwischen den Rohrleitungs-T-Stücken wird, je kleiner wird der Abstand zwischen den Reinigungslanzen. Die längliche Trägerschiene kann sich über die gesamte Länge eines Geschirrspülkorbs erstrecken und somit mehrere Reinigungslanzen enthalten.

Erfindungsgemäß erfüllt das Rohrleitungs-T-Stück mehrere Funktionen. Die erste Funktion besteht darin, als Verschluss für ein Ventil zu dienen. Das Ventil ist geschlossen, wenn die Reinigungslanze horizontal auf den Bodendrähten eines Geschirrspülkorbs aufliegt. Die zweite Funktion besteht in der Durchleitung von Reinigungsflüssigkeit. Die Durchleitung von Reinigungsflüssigkeit erfolgt bei geöffnetem Ventil. Das Ventil ist geöffnet, wenn die Reinigungslanze innerhalb eines bestimmten Winkels aus der Horizontalen in Richtung eines vertikalen Winkels, aufgerichtet wird. Der Winkel bestimmt sich nach dem Durchmesser der zu reinigenden Flasche und der Größe eines Stützbügels, auf welchem die Flasche aufliegt. Die dritte Funktion besteht in der Drehbarkeit des Rohrleitungs-T-Stücks innerhalb eines bestimmten Winkelbereichs, vorteilhafterweise zwischen 0 Grad und 90 Grad. Das Öffnen und Schließen eines Ventils erfolgt aufgrund der Drehbarkeit eines Rohrleitungs-T-Stücks in den Lagerböcken. In horizontaler Position der Abzweigung eines Rohrleitungs-T-Stücks ist das Ventil geschlossen. Wird das Rohrleitungs-T-Stück gegen den Uhrzeigersinn gedreht, öffnet sich das Ventil und die Reinigungsflüssigkeit kann durch die angeschlossene Reinigungslanze fließen und somit den Innenraum eines Hohlkörpers reinigen. Und viertens bildet die Abzweigung des Rohrleitungs-T-Stücks als Verbindungsstück den Anschluss für eine Reinigungslanze.

Der Anschluss an der Abzweigung des Rohrleitungs-T-Stücks kann, in einer ersten Ausführung, aus einer Schraubverbindung bestehen, an welcher eine Reinigungslanze mit einem korrespondierenden Gewinde eingedreht werden kann. In einer zweiten vorteilhaften Ausführung des Anschlusses befindet sich an der Abzweigung des Rohrleitungs-T-Stücks eine Anschlusskupplung, vorzugsweise eine Schnellwechselkupplung, in welche die Reinigungslanze mit ihrem korrespondierenden Gegenstück eingeschoben werden kann. Damit besteht die Möglichkeit, eine Reinigungslanze schnell und einfach auszuwechseln und beispielsweise zu entkalken. In einer besonderen Ausführung des Rohrleitungs-T-Stücks ist der Anschluss der Abzweigung derart ausgebildet, dass dieser ein zusätzliches Drehelement aufweist, welches mit der Reinigungslanze zusammenwirkt. Dieses Drehelement ist derart ausgebildet, dass die Rotation der Reinigungslanze mit Hilfe der Reinigungsflüssigkeit erfolgt. Damit kann die Reinigungslanze um ihre Drehachse rotieren. Insbesondere ist die Drehachse der Reinigungslanze auf der gleichen Drehachse des Drehgelenks angeordnet, welche auf der gleichen Mittellinie der Abzweigung des Rohrleitungs-T-Stück orientiert ist und senkrecht zu der Drehachse des Rohrleitungs-T-Stücks steht. Hierbei ist es grundsätzlich denkbar, dass das Drehelement und die Abzweigung des Rohrleitungs-T-Stück gemeinsam an einer lösbaren Anschlussstelle an der zugehörigen Reinigungslanze ausgebildet sind. Aufgrund des Drehelements bildet die Reinigungslanze ein Rotationselement.

Die erfindungsgemäße Reinigungslanze weist viele Vorteile auf. Die Reinigungslanze ist aus einem Hohlkörper, vorzugsweise einem rohrförmigen Körper gebildet, welcher an seinem verjüngenden Ende verschlossen ist und an dem anderen Ende eine Öffnung für die Zuführung von Reinigungsflüssigkeit aufweist. Vorteilhafterweise kann die Öffnung mit einer Anschlusskupplung ausgebildet sein. In einer besonders vorteilhaften Ausgestaltung der Anschlusskupplung ist noch ein Drehelement vorgesehen, wodurch die Reinigungslanze zu einem rotierenden Körper wird. Des Weiteren weist der rohrförmige Körper auf seinem Umfang beziehungsweise auf seiner Mantelfläche und auf die Länge des rohrförmigen Körpers verteilt, Öffnungen auf. Die Öffnungen können symmetrisch auf dem Umfang und in äquidistanten Abständen auf der Länge verteilt sein. Die Öffnungen sind als Spitzdüsen zur Durchleitung von Reinigungsflüssigkeit ausgebildet, um die Innenfläche eines Hohlraums zu benetzen und somit zu reinigen. Der Durchmesser des rohrförmigen Körpers beziehungsweise der Reinigungslanze ist annähernd dem Durchmesser der Flaschenhälse angepasst. Der Durchmesser der Reinigungslanze ist um einen bestimmten Betrag kleiner als der Durchmesser eines Flaschenhalses, damit die Reinigungsflüssigkeit ungehindert aus dem Innenraum einer Flasche abfließen kann.

Zur Benutzung einer, in dem Innenraum eines Geschirrkorbs angeordneten Reinigungslanze kann diese aus der liegenden Ruheposition angehoben werden. In der Ruheposition liegt die Reinigungslanze auf den Bodendrähten des Geschirrkorbs auf und das Ventil in dem Haltemittel oder Lagerbock ist geschlossen, sodass keine Reinigungsflüssigkeit durch die Reinigungslanze fließen kann. In dieser Ruheposition kann der Geschirrkorb zur normalen Reinigung von Geschirr benutzt werden. Sollen eine oder mehrere Reinigungslanzen zur Reinigung von Flaschen benutzt werden, wird eine Reinigungslanze um einen bestimmten Winkel zwischen O Grad und 90 Grad angehoben, wobei das Rohrleitungs-T-Stück ein Ventil in dem Haltemittel oder in dem Lagerbock öffnet. Jetzt wird ein Hohlkörper, vorzugsweise eine Flasche, mit seinem Flaschenhals über die Reinigungslanze gestülpt, wobei das andere Ende der Flasche, und zwar der Flaschenbauch, auf einem aufgeklappten Stützbügel aufgelegt wird. Der Stützbügel ist klappbar und kann aus einer Grundstellung hochgeklappt und wieder in diese runtergeklappt werden. In der Grundstellung liegt der Stützbügel auf den Bodendrähten des Geschirrkorbs an. Nach dem Einschieben des Geschirrkorbs in die Geschirrspülmaschine kann der Reinigungsvorgang des Flaschen-Spülsystems starten. Nach dem Reinigungsvorgang wird der Geschirrkorb wieder herausgezogen und eine oder mehrere Flaschen von den Reinigungslanzen entnommen. Die Reinigungslanze wird jetzt wieder abgesenkt. Durch das Absenken der Reinigungslanze in die Ruheposition wird das Ventil in dem Haltemittel oder Lagerbock wieder geschlossen. Bei Benutzung des Flaschen-Spülsystems, und zwar bei der Bestückung der Vorrichtung mit Flaschen, ist es auch möglich, die freien Bereiche in dem Geschirrspülkorb mit Geschirr aufzufüllen und zur Reinigung zu benutzen.

Ein Ausführungsbeispiel der Erfindung ist in den Zeichnungen rein schematisch dargestellt und wird nachfolgend näher beschrieben.

Es zeigen
- Fig. 1: in perspektivischer Darstellung ein komplett erfinderisches Flaschen-Spülsystem integriert in einem Geschirrkorb für Geschirrspülmaschinen;
- Fig. 2: in schematischer Darstellung eine Ausführungsform der erfindungsgemäßen länglichen Trägerschiene gemäß der Fig. 1 zum Anordnen in dem Innenraum eines Geschirrspülkorbs;
- Fig. 3: in schematischer Darstellung eine Ausführungsform der länglichen Trägerschiene mit erfindungsgemäßen Haltemitteln mit integrierten T-Stücken als Rohrleitungen zum Durchfluss der Reinigungsflüssigkeit zu einer angeschlossenen Reinigungslanze;
- Fig. 4: in schematischer Darstellung eine Reinigungslanze mit Drehelement und Anschlusskupplung; und
- Fig. 5: in schematischer Darstellung einen Stützbügel für Flaschen.

Ein Ausführungsbeispiel eines erfindungsgemäßen Flaschen-Spülsystems besteht, wie in den Figuren 1 bis 5 perspektivisch dargestellt, aus einer Vorrichtung 1 zum Halten und maschinellen Reinigen innenliegender Oberflächen 33 von Flaschen 29, wobei die Flaschen 29 in einem ausziehbaren unteren Geschirrspülkorb 17 einer Geschirrspülmaschine angeordnet werden. Die Flaschen 29 werden mit ihrem Flaschenhals 37 über eine Reinigungslanze 9.1, 9.2 gestülpt, wobei der Flaschenhals 37 auf einem Stützbügel 38 und der Flaschenbauch 41 jeweils auf einem Stützbügel 10.1, 10.2 (siehe Fig. 5) aufliegen. Die Reinigungslanze 9.1, 9.2 ist drehbeweglich an Rohrleitungen 8.1, 8.2 angeschlossen, welche in Haltemitteln 3.1, 3.2, 3.3 gelagert sind. Die Haltemittel 3.1, 3.2, 3.3 sind an einer länglichen Trägerschiene 2 befestigt, wobei die längliche Trägerschiene 2 Klemmelemente 5.1, 5.2, 5.3, 6 (siehe Fig. 2) aufweist, welche auf der Innenseite 19 eines ausziehbaren Geschirrkorbs 17 mit den Drähten 15, 16 des Geschirrkorbs 17 in Verbindung stehen. Der eine Draht 15 bildet den Bodendraht quer zu der Einschubrichtung 54 und der andere Draht 16 den Bodendraht längs zu der Einschubrichtung 54. Der Zufluss der Reinigungsflüssigkeit erfolgt über einen, an einem Haltemittel 3.3 angeordneten Anschluss 22. Vom Anschluss 22 aus durchströmt die Reinigungsflüssigkeit anschließend mindestens eine Rohrleitung 8.1, 8.2 und dann mindestens eine Reinigungslanze 9.1, 9.2, welche mit ihren Spritzdüsen 32 die Reinigungsflüssigkeit in dem Inneren einer Flasche 29 verteilt und die innenliegende Oberfläche 33 reinigt. Die Reinigungsflüssigkeit läuft anschließend aus der Öffnung in dem Flaschenhals 37 einer schräg auf einem Stützbügel 10.1 aufgestellten Flasche 29 in den Kreislauf des Geschirrspülers zurück.

Die in der Fig. 1 in perspektivischer Darstellung aufgezeigte Vorrichtung 1 des Flaschen-Spülsystems besteht im Wesentlichen aus einer Vorrichtung 1 zum Halten und Reinigen innenliegender Oberflächen 33 von zwei Flaschen 29, wobei die Vorrichtung 1 mit einer Flasche 29 bestückt ist. Die Vorrichtung 1 ist zur Verwendung an einem ausziehbaren Geschirrkorb 17 angeordnet. Aus Übersichtlichkeitsgründen wird der rotierende Sprüharm, welcher unterhalb des Geschirrkorbs 17 angeordnet ist, nicht dargestellt. Ein Geschirrspülkorb 17 dient der Aufnahme von Spülgut und ist erfindungsgemäß durch die Vorrichtung 1 in seiner Funktion erweitert. Die Vorrichtung 1 besteht aus einer länglichen Trägerschiene 2. Die länglichen Trägerschiene 2 weist eine Längsachse 35 (siehe Fig. 2) auf, welche parallel zu der Längsseite 24 des Geschirrkorbs 17 beabstandet ist und in Richtung der Einschubrichtung 54 verläuft. Diese vorteilhafte Anordnung der länglichen Trägerschiene 2 an dem Geschirrkorb 17 ermöglicht es dem Anschluss 22 für die Reinigungsflüssigkeit, mit einer Andocköffnung an der hinteren Wand der Wanne der Geschirrspülmaschine (nicht dargestellt) zu korrespondieren. Die längliche Trägerschiene 2 ist an der Unterseite 36 entlang der Längsachse 35 mit Klemmelementen I 5.1, 5.2, 5.3 (aus Übersichtlichkeitsgründen in der Fig. 2 dargestellt) ausgestattet. Die Klemmelemente 15.1, 5.2, 5.3 umfassen die quer zu der Einschubrichtung 54 eines Geschirrkorbs 17 angeordneten Bodendrähte 15, um eine lösbare Klemmverbindung 18 auf der Innenseite 19 eines Geschirrkorbs 17 zu ermöglichen. Des Weiteren weist die längliche Trägerschiene 2 mehrere Verbindungselemente 7.1, 7.2, 7.3 (siehe Fig. 2) zur Aufnahme von drei Haltemitteln 3.1, 3.2, 3.3 (siehe auch Fig. 3) auf, welche Träger von zwei Rohrleitungen 8.1, 8.2 sind. Die Haltemittel 3.1, 3.2, 3.3 der Rohrleitungen 8.1, 8.2 sind an der ebenen Fläche des vertikalen Flansches 14 des L-förmigen Profils 11 der länglichen Trägerschiene 2 (siehe Fig. 2 und Fig. 3) angeordnet. Die zwei Rohrleitungen 8.1, 8.2 bestehen jeweils aus einem Rohrleitungs-T-Stück 25.1, 25.2 (siehe Fig. 3). An der Abzweigung 26.1, 26.2 eines Rohrleitungs-T-Stücks 25.1, 25.2 ist jeweils eine Reinigungslanze 9.1, 9.2 (siehe Fig. 3 und Fig. 4) angeordnet. Eine Reinigungslanze 9.1 befindet sich in der waagerechten Ruhestellung 39 und liegt auf den Bodendrähten 16 auf, welche längs zu der Einschubrichtung 54 verlaufen, wobei die Bodendrähte 16 an der Aufliegestelle der Reinigungslanze 9.1 U-förmig in Richtung Bodenwanne der Geschirrspülmaschine weisen, um eine abgesenkte Reinigungslanze 9.1 aufzunehmen. In der Ruhestellung 39 ist das eine Ventil 51.2 in dem mittleren Haltemittel 3.2 geschlossen, während die andere Reinigungslanze 9.2 sich in der Arbeitsstellung 40 befindet. In der Arbeitsstellung 40 ist die Reinigungslanze 9.2 gegen den Uhrzeigersinn um einen bestimmten Winkel 52 (siehe auch Fig. 3) angehoben und das Ventil 51.1 in dem Haltemittel 3.3 mit dem Reinigungsanschluss 22 ist geöffnet. In dieser, von den waagerechten Bodendrähten 15, 16 abgewinkelten Stellung, der Arbeitsstellung 40, ist eine Flasche 29 über die Reinigungslanze 9.2 gestülpt, wobei die Reinigungslanze 9.2 durch den Flaschenhals 37 in das Innere der Flasche 29 ragt. Damit die zu reinigende Flasche 29 in der Arbeitsstellung 40 positioniert werden kann, liegt der Flaschenhals 37 auf einem Stützbügel 38 auf, welcher ein Abrutschen der Flasche 29 gegen das Haltemittel 3.2, 3.3 verhindert. Alternativ zu dem Stützbügel 38 kann auch ein, in der Abzweigung 26.1, 26.2 eines Rohrleitungs-T-Stücks 25.1, 25.2 angeordneter Stift 78 als Stütze 13 dienen (siehe Fig. 4). Gleichzeitig liegt der Flaschenbauch 41 der Flasche 29 auf einem hochgeklappten Stützbügel 10.1 (siehe Fig. 5) auf, welcher unterschiedliche Formen aufweisen kann.

In der Fig. 2 ist in schematischer Darstellung die in dem Winkelprofil ausgebildete und längliche Trägerschiene 2 der Vorrichtung 1, aus der Fig. 1 zu entnehmen, bestehend aus zwei um 90 Grad abgewinkelte Flansche 12, 14. Die in der Fig. 1 aufgezeigten Bezugszeichen werden hier analog übernommen. Das Winkelprofil der länglichen Trägerschiene 2 bildet ein L-förmiges Profil 11, welches aus einem vertikalen Flansch 14 und einem horizontalem Flansch 12 besteht. Der horizontale Flansch 12 weist mehrere Ausnehmungen 42, 43 auf, wodurch in dem horizontalem Flansch 12 drei Stege 44, 45, 46 gebildet werden. Zwei der drei Stege 44, 46 befinden sich jeweils in der Nähe der freien Enden 23.1, 23.2 des horizontalen Flansches 12 der länglichen Trägerschiene 2 und der dritte Steg 45 ist, in Längsrichtung 35 gesehen, mittig an der länglichen Trägerschiene 2 zwischen den beiden anderen Stegen 44, 46 angeordnet. Diese beiden äußeren Stege 44, 46 weisen jeweils eine Öffnung 47, 48 auf, welche in dem Steg 44, 46 verlaufen und senkrecht zu dem vertikalen Flansch 14 stehen. Diese Öffnungen 47, 48 nehmen die Drähte auf, welche den Stützbügel 38 für die Auflage des Flaschenhalses 37 der Flasche 29 (siehe Fig. 1) bilden. Des Weiteren weist der horizontale Flansch 12 in Längsrichtung der Längsachse 35 eine durchgehende Öffnung 49 auf, welche in dem Eckbereich des vertikalen Flansches 14 zum horizontalen Flansch 12 angeordnet ist. Die Öffnung 49 bildet einen Längsschlitz, welcher als Klemmelement II 6 ausgebildet ist. Das Klemmelement II 6 umfasst einen oberen Draht 16 des Geschirrkorbs 17 (siehe Fig. 1). Des Weiteren weist die längliche Trägerschiene 2 an der Unterseite 36, entlang der Längsachse 35, Klemmelemente I 5.1, 5.2, 5.3 auf. Diese Klemmelemente I 5.1, 5.2, 5.3 umfassen die Bodendrähte 15 eines Geschirrkorbs 17 und bilden mit den Bodendrähten 15 eine lösbare Klemmverbindung 18 auf der Innenseite des Geschirrkorbs 17 (siehe Fig. 1). Die Klemmelemente I 5.1, 5.2, 5.3 sind in dem vertikalen Flansch 14 der länglichen Trägerschiene 2 angeordnet. Der Abstand der Klemmelemente I 5.1, 5.2, 5.3 zueinander wird von dem Abstand der quer zu der Einschubrichtung 54 verlaufenden Bodendrähte 15 des Geschirrkorbs 17 bestimmt.

Weiterhin sind auf der Innenseite 20, längs des vertikalen Flansches 14 der länglichen Trägerschiene 2, weitere Verbindungselemente 7.1, 7.2, 7.3 angeordnet. Die Verbindungselemente 7.1, 7.2, 7.3 befinden sich jeweils unterhalb der horizontalen Stege 44, 45, 46. Ein Verbindungselement 7.1, 7.2, 7.3 kann in einer ersten Ausführung aus mindestens einer Öffnung 50 in der länglichen Trägerschiene 2 bestehen, welche mit mindestens einem korrespondierenden Haken (nicht dargestellt) an dem Haltemittel 3.1, 3.2, 3.3 korrespondiert. In einer alternativen Ausführung befinden sich anstelle der Öffnungen 50 kleine Erhöhungen, zum Beispiel in Form von Haken (nicht dargestellt), welche in korrespondierende Öffnungen in dem Haltemittel 3.1, 3.2, 3.3 eingreifen. Weitere unterschiedliche Verbindungselemente 7.1, 7.2, 7.3 zwischen der länglichen Trägerschiene 2 und den Haltemitteln 3.1, 3.2, 3.3 sind denkbar.

Die Fig. 3 zeigt in schematischer Darstellung eine konkrete Ausführungsform einer länglichen Trägerschiene 2 mit drei erfindungsgemäß daran angeordneten Haltemitteln 3.1, 3.2, 3.3. Die in der Fig. 2 aufgezeigten Bezugszeichen werden hier analog übernommen. Die Haltemittel 3.1, 3.2, 3.3. sind als Lagerböcke 4.1, 4.2, 4.3 ausgebildet. Die Lagerböcke 4.1, 4.2, 4.3 sind über Verbindungselemente 7.1, 7.2, 7.3 (siehe Fig. 2) mit der länglichen Trägerschiene 2 verbunden. Ein Lagerbock 4.1, 4.2, 4.3 dient der Aufnahme einer Rohrleitung 8.1, 8.2. Eine Rohrleitung 8.1, 8.2 ist als Rohrleitungs-T-Stück 25.1, 25.2 ausgebildet. An den Rohrleitungs-T-Stücken 25.1, 25.2. ist jeweils eine Abzweigung 26.1, 26.2 ausgebildet, an denen jeweils eine Reinigungslanze 9.1, 9.2 (siehe Fig. 1 und Fig. 4) angeordnet ist. Die Rohrleitungs-T-Stücke 25.1, 25.2 dienen dem Durchfluss der Reinigungsflüssigkeit. Zwischen den drei Lagerböcken 4.1, 4.2, 4.3, welche unmittelbar unter den Stegen 44, 45, 46 an der Innenseite 20 des L-förmigen Profils 11 der länglichen Trägerschiene 2 angeordnet sind, befinden sich also zwei integrierte Rohrleitungs-T-Stücke 25.1, 25.2. Je nach Winkelstellung 52 der Abzweigung 26.1, 26.2 zwischen 0 Grad und 90 Grad, vorzugsweise zwischen 0 Grad und 45 Grad, vom Rohrleitungs-T-Stück 25.1, 25.2, wird ein Ventil 51.1, 51.2 in dem Lagerbock 4.2, 4.3 geöffnet oder geschlossen. Das Öffnen und Schließen eines Ventils 51.1, 51.2 erfolgt durch die Drehung eines Rohrleitungs-T-Stücks 25.1, 25.2 um eine Drehachse 21. Erfolgt die Drehung des Rohrleitungs-T-Stücks 25.1, 25.2 entgegen dem Uhrzeigersinn, öffnet sich das Ventil 51.1, 51.2. Erfolgt die Drehung des Rohrleitungs-T-Stücks 25.1, 25.2 mit dem Uhrzeigersinn, schließt sich das Ventil 51.1, 51.2. Das erste Ventil 51.1 befindet sich in dem Lagerbock 4.3, welcher einen Anschluss 22 für die Reinigungsflüssigkeit aufweist. Die Abzweigung 26.2 des Rohrleitungs-T-Stücks 25.2 befindet sich in dem Winkelbereich von zirka 45 Grad, welches der Arbeitsstellung 40einer angeschlossenen Reinigungslanze 9.2 entspricht. In der Arbeitsstellung 40 ist das Ventil 51.1 in dem Haltemittel 3.3 geöffnet. Die andere Abzweigung 26.1 des Rohrleitungs-T-Stücks 25.1 befindet sich in dem Winkelbereich 0 Grad, welches der Ruhestellung 39 einer angeschlossenen Reinigungslanze 9.1 entspricht. Das in dem mittleren Lagerbock 4.2 integrierte Ventil 51.2 ist geschlossen. In einer weiteren Ausführung des mittleren Lagerbocks 4.2 wird das Ventil 51.2 händisch betätigt usw. durch Drehen eines Bedienelements 53 öffnet oder schließt sich das Ventil 51.2 und regelt somit den Durchfluss der Reinigungsflüssigkeit zu der Reinigungslanze 9.1. Die Reinigungslanze 9.1, 9.2 schließt sich auf der Mittellinie 74 der Abzweigung 26.1, 26.2 an, siehe in der anschließenden Fig. 4.

Es zeigt Fig. 4 in schematischer Darstellung eine Reinigungslanze 9.1 mit Drehelement 28 und einer Anschlusskupplung 27, welche an der Abzweigung 26.1 eines Rohrleitungs-T-Stücks 25.1 angeordnet ist. An der Abzweigung 26.1 befindet sich in der Nähe des freien Endes 59 ein Stift 78 der quer zu der Abzweigung 26.1 angeordnet ist. Der Stift 78 bildet eine Stütze 13 zur Auflage des Flaschenhalses 37 einer Flasche 29. Die in der Fig. 1 und Fig, 3 aufgezeigten Bezugszeichen werden hier analog übernommen. Das Rohrleitungs-T-Stück 25.1 weist eine Abzweigung 26.1 auf, an welcher in einer ersten Ausführungsform eine Reinigungslanze 9.1 lösbar angeschlossen ist. Die Abzweigung 26.1 bildet das Verbindungsstück zu der Reinigungslanze 9.1 und weist daher an dem freien Ende 59 ein Innengewinde 57 zum Anschluss einer Reinigungslanze 9.1 auf. Zur lösbaren Verbindung ist die Reinigungslanze 9.1 an einem der beiden freien Enden 60 mit einem Außengewinde 58 versehen, welches mit dem Innengewinde 57 in der Abzweigung 26.1 des Rohrleitungs-T-Stücks 25.1 korrespondiert. Das andere freie Ende 55 bildet die Spitze der Reinigungslanze 9.1. Der Anschluss an der Abzweigung 26.1 des Rohrleitungs-T-Stücks 25.1 besteht in einer ersten Ausführung also aus einer Schraubverbindung, welche mit einem Dichtring 61 versehen ist. In einer zweiten Ausführung besteht die Verbindung zwischen der Abzweigung 26.1 und der Reinigungslanze 9.1 aus einer schnell lösbaren Anschlusskupplung 27, welche aus einer Steckkupplung besteht. Eine Steckkupplung ist eine sichere Verbindung, welche mit einfachem Handgriff in kurzer Zeit hergestellt und ebenso schnell wieder getrennt werden kann. Die Anschlusskupplung 27 ist eine Durchgangskupplung und ein (Steck-) Nippel mit freiem Durchgang, beide Bauteile besitzen kein Ventil. Eine Steckkupplung 27 dient der schnellen, lösbaren Verbindung der Reinigungslanze 9.1 von der Abzweigung 26.1. Steckkupplungen werden durch eine geradlinige, axiale Bewegung geschlossen und arretieren selbsttätig.

In einer dritten Ausführung ist die Verbindung zwischen der Abzweigung 26.1 und der Reinigungslanze 9.1 derart ausgebildet, dass sich an die schnell lösbare Anschlusskupplung 27 ein zusätzliches Drehelement 28 anschließt, welches mit der Reinigungslanze 9.1 zusammenwirkt. Dieses Drehelement 28 ist derart ausgebildet, dass die Reinigungslanze 9.1, mit Hilfe der durchfließenden Reinigungsflüssigkeit, eine Rotation 62 bewirkt. Damit kann die Reinigungslanze 9.1 um ihre Drehachse 63 rotieren. Vorteilhafterweise kann anstelle der Rotation 62 auch eine oszillierende Bewegung der Reinigungslanze 9.1 erfolgen. Insbesondere ist die Drehachse 63 der Reinigungslanze 9.1 auf der gleichen Drehachse des Drehelements 28 angeordnet. Die Drehachse des Drehelements 28 wiederum, verläuft Mittellinie 74 der Abzweigung 26.1 des Rohrleitungs-T-Stücks 25.1. Die Mittellinie 74 steht senkrecht zu der Drehachse 21 des Rohrleitungs-T-Stücks 25.1. Aufgrund des Drehelements 28 bildet die Reinigungslanze 9.1 ein Rotationselement.

Die Reinigungslanze 9.1 ist aus einem Hohlkörper, vorzugsweise einem rohrförmigen Körper gebildet, welcher an seinem verjüngenden Ende 55 verschlossen ist und an dem anderen Ende eine Öffnung 56 für die Zuführung von Reinigungsflüssigkeit aufweist. An dieser Öffnung 56 ist entweder die Abzweigung 26.1 oder die Anschlusskupplung 27 oder das Drehelement 28 angeschlossen. Des Weiteren weist der rohrförmige Körper auf seinem Umfang beziehungsweise auf seiner Mantelfläche 30 Öffnungen 31 auf. Die Öffnungen 31 sind auf der Länge des rohrförmigen Körpers verteilt. Die Öffnungen 31 können symmetrisch auf dem Umfang und/oder in äquidistanten Abständen auf der Länge verteilt sein. Die Öffnungen 31 dienen als Spitzdüsen 32 zur Durchleitung der Reinigungsflüssigkeit, um die Innenfläche 33 eines Hohlraums einer Flasche 29 zu benetzen (siehe Fig. 1) und somit zu reinigen. Der Durchmesser 64 des rohrförmigen Körpers beziehungsweise der Reinigungslanze 9.1 ist annähernd dem Durchmesser der Flaschenhälse 37 angepasst. Der Durchmesser 64 der Reinigungslanze 9.1 ist um einen gewissen Betrag kleiner als der Durchmesser eines Flaschenhalses 37, damit die Reinigungsflüssigkeit ungehindert aus dem Innenraum einer Flasche 29 abfließen kann. Die Länge 75 einer Reinigungslanze 9.1 ist annähernd der Höhe einer Flasche 29 angepasst. Weil es unterschiedlich große Flaschen 29 gibt, gibt es entsprechend unterschiedlich lange Reinigungslanzen 9.1. Das freie Ende 55 der Reinigungslanze 9.1 ist aber vom Flaschenboden 76 einige Zentimeter entfernt. Aufgrund der Anordnung der Spritzdüsen 32 und der schräg angeordneten Öffnungen 31 an dem verjüngenden Ende 55 wird die Innenseite des Flaschenbodens 76 (siehe Fig. 1) optimal von Verunreinigungen gereinigt. Die Reinigungslanzen 9.1, 9.2 können aufgrund der Anschlusskupplung 27 schnell und einfach gewechselt werden.

Die Fig. 5 zeigt in schematischer Darstellung zwei Stützbügel 10.1, 10.2 zur Auflage von Flaschen 29, wie sie in der Fig. 1 aufgezeigt werden. Ein Stützbügel 10.1, 10.2 ist aus dem gleichen Draht 65 wie ein Geschirrkorb 17 gebildet. Ein Stützbügel 10.1, 10.2 wird an den Bodendrähten 15 auf der Innenseite 19 eines Geschirrkorbs 17 (siehe Fig. 1) befestigt. Zur Befestigung eines Stützbügels 10.1, 10.2 an den Bodendrähten 15 eines Geschirrkorbs 17, sind an den freien Enden 66.1, 66.2, 66.3,66.4 des Drahts 65 Klemmmittel 67.1, 67.2, 67.3, 67.4 angeordnet. Die Klemmmittel 67.1, 67.2, 67.3, 67.4 umgreifen den Bodendraht 15 des Geschirrkorbs 17. Des Weiteren ist der Draht 65 eines Stützbügels 10.1, 10.2 drehbar in dem Klemmmittel 67.1, 67.2, 67.3, 67.4 befestigt. Aufgrund der Drehbarkeit eines Stützbügels 10.1, 10.2 kann dieser aus einer Grundstellung 68 in eine Stützstellung 69 hochgeklappt und wieder heruntergeklappt werden. Zwischen der Grundstellung 68 und der Stützstellung 69 ergibt sich ein Winkel 34 zwischen 80 Grad und 120 Grad, vorteilhafterweise von 90 Grad, wobei der Stützbügel 10.1, 10.2 in der Stützstellung 69 in den Klemmmitteln 67.1, 67.2, 67 .3, 67.4 lösbar einrastet. In der aufgeklappten Stützstellung 69 des Stützbügels 10.1 kann ein Flaschenbauch 41 einer Flasche 29 auf der Querstrebe 70.1, 70.2, wie in der Fig. 1 aufgezeigt, aufgelegt werden. Die Querstrebe 70.1, 70.2 besteht, wie dargestellt, aus einem horizontal angeordneten Draht, welcher zwei freie Enden aufweist und eine Länge zwischen zirka 3 cm bis 10 cm, vorzugsweise 10 cm besitzt. Die Querstrebe 70.1, 70.2 kann auch eine gebogene Form aufweisen, annähernd dem Radius des Flaschenbauchs 41, wodurch eine stabile Lage der Flasche 29 erreicht wird (nicht dargestellt). In der Grundstellung 68 ist der Stützbügel 10.2 heruntergeklappt und liegt auf den Bodendrähten 15 des Geschirrkorbs 17 an. In der Grundstellung 68 kann die Reinigungslanze 9.1 auf den liegenden Stützbügel 10.2 aufgelegt werden und befindet sich dann in der Ruhestellung 39. Ein Stützbügel 10.1, 10.2 weist annähernd die Form einer Rechteckfunktion auf. Die waagerechten Anteile 72.1, 72.2, 72.3, 72.4 des Drahts 65 sind um ihre Mittellinie 71 drehbar in den Klemmmitteln 67.1, 67.2, 67.3, 67.4 angeordnet. Die an den waagerechten Draht 65 einstückig ausgebildeten, um 90 Grad abgewinkelten Anteile 73.1, 73.2, 73.3, 73.4, gehen einstückig in die sich anschließende Querstrebe 70.1, 70.2 über. Die Querstrebe 70.1, 70.2 ist parallel zu der Mittellinie 71 der waagrechten Anteile 72.1, 72.2, 72.3, 72.4 des Drahts 65 beabstandet. Eine Besonderheit des Stützbügels 10.1, 10.2 besteht darin, dass die senkrechten Anteile 73.1, 73.2, 73.3, 73.4 des Drahts 65 nicht gerade beziehungsweise senkrecht in die Querstrebe 70.1, 70.2 übergehen, sondern um einen bestimmten Radius 77.1, 77.2, 77.3, 77.4 gebogen sind, wodurch die beiden Querstreben 70.1, 70.2 nicht in der gleichen Ebene wie der waagrechte und senkrechte Draht 65 liegen. Die Ebene der Querstrebe 70.1, 70.2 ist von der Ebene des waagrechten und senkrechten Drahts 65 um einen bestimmten Betrag beabstandet. Der Betrag entspricht annähernd dem Durchmesser 64 einer Reinigungslanze 9.1. In der Grundstellung 68 des Stützbügels 10.2 befindet sich die Querstrebe 70.2 daher etwas unterhalb der Bodendrähte 15 des Geschirrkorbs 17 und dient der liegenden, sich ebenfalls in Ruhestellung 39 befindlichen Reinigungslanze 9.1 (siehe Fig. 1), als Auflage.

### Bezugszeichenliste

- 1: Vorrichtung
- 2: Längliche Trägerschiene
- 3.1: Haltemittel
- 3.2: Haltemittel
- 3.3: Haltemittel
- 4.1: Lagerbock
- 4.2: Lagerbock
- 4.3: Lagerbock
- 5.1: Klemmelement I
- 5.2: Klemmelement I
- 5.3: Klemmelement I
- 6: Klemmelement II
- 7.1: Verbindungselement
- 7.2: Verbindungselement
- 7.3: Verbindungselement
- 8.1: Rohrleitung
- 8.2: Rohrleitung
- 9.1: Reinigungslanze
- 9.2: Reinigungslanze
- 10.1: Stützbügel
- 10.2: Stützbügel
- 11: L-förmiges Profil
- 12: Horizontaler Flansch
- 13: Stütze
- 14: Vertikaler Flansch
- 15: Bodendraht (quer)
- 16: Bodendraht (längs)
- 17: Geschirrspülkorb
- 18: Klemmverbindung
- 19: Innenseite (Geschirrspülkorb)
- 20: Innenseite (vertikaler Flansch)
- 21: Drehachse (Rohrleitung)
- 22: Anschluss (Reinigungsflüssigkeit)
- 23.1: Freies Ende (horizontaler Flansch)
- 23.2: Freies Ende (horizontaler Flansch)
- 24: Längsseite (Geschirrspülkorb)
- 25.1: Rohrleitungs-T-Stück
- 25.2: Rohrleitungs-T-Stück
- 26.1: Abzweigung
- 26.2: Abzweigung
- 27: Anschlusskupplung
- 28: Drehelement
- 29: Flasche
- 30: Mantelfläche
- 31: Öffnung
- 32: Spritzdüse
- 33: Innenliegende Oberfläche
- 34: Winkel
- 35: Längsachse
- 36: Unterseite
- 37: Flaschenhals
- 38: Stützbügel
- 39: Ruhestellung (Reinigungslanze)
- 40: Arbeitsstellung (Reinigungslanze)
- 41: Flaschenbauch
- 42: Ausnehmung
- 43: Ausnehmung
- 44: Steg
- 45: Steg
- 46: Steg
- 47: Öffnung I
- 48: Öffnung II
- 49: Öffnung III
- 50: Öffnung IV
- 51.1: Ventil
- 51.2: Ventil
- 52: Winkel
- 53: Bedienelement
- 54: Einschubrichtung
- 55: Freies Ende
- 56: Öffnung
- 57: Innengewinde
- 58: Außengewinde
- 59: Freies Ende
- 60: Freies Ende
- 61: Dichtring
- 62: Rotation
- 63: Drehachse
- 64: Durchmesser
- 65: Draht (Stützbügel)
- 66.1: Freies Ende
- 66.2: Freies Ende
- 66.3: Freies Ende
- 66.4: Freies Ende
- 67.1: Klemmmittel
- 67.2: Klemmmittel
- 67.3: Klemmmittel
- 67.4: Klemmmittel
- 68: Grundstellung
- 69: Stützstellung
- 70.1: Querstrebe
- 70.2: Querstrebe
- 71: Mittellinie
- 72.1: Waagerechter Draht
- 72.2: Waagerechter Draht
- 72.3: Waagerechter Draht
- 72.4: Waagerechter Draht
- 73.1: Senkrechter Draht
- 73.2: Senkrechter Draht
- 73.3: Senkrechter Draht
- 73.4: Senkrechter Draht
- 74: Mittellinie
- 75: Länge (Reinigungslanze)
- 76: Flaschenboden
- 77.1: Radius
- 77.2: Radius
- 77.3: Radius
- 77.4: Radius
- 78: Stift

## Patentansprüche

1. Vorrichtung (1) zum Halten und Reinigen innenliegender Oberflächen (33) von Hohlkörpern, vorzugsweise von Flaschen (29) oder ähnlichem, welche zur Verwendung an einem ausziehbaren Geschirrkorb (17), welcher in einer Geschirrspülmaschine verwendet wird, angeordnet ist, wobei die Vorrichtung (1) aus einer länglichen Trägerschiene (2) besteht, welche an der Unterseite (36) entlang der Längsachse (35) mit Klemmelementen I (5.1, 5.2, 5.3) ausgestattet ist, um Bodendrähte (15) eines Geschirrkorbs (17) zu umfassen und um eine lösbare Klemmverbindung (18) auf der Innenseite (19) eines Geschirrkorbs (17) herzustellen, **dadurch gekennzeichnet, dass** die Vorrichtung (1) aus einer länglichen Trägerschiene (2) gebildet ist, welche mindestens ein Verbindungselement (7.1, 7.2, 7.3) zur Aufnahme eines Haltemittels (3.1, 3.2, 3.3) für Rohrleitungen (8.1, 8.2) aufweist, wobei das Haltemittel (3.1, 3.2, 3.3) an einer Innenfläche (20) eines vertikalen Flansches (14) der länglichen Trägerschiene (2) angeordnet ist und aus mindestens einem Haltemittel (3.1, 3.2, 3.3), mindestens einer Rohrleitung (8.1, 8.2), mindestens einer Reinigungslanze (9.1, 9.2) und mindestens einem Stützbügel (10.1, 10.2) gebildet ist.

2. Vorrichtung (1) nach Anspruch 1, **dadurch gekennzeichnet, dass** die längliche Trägerschiene (2) aus einem L-förmigen Profil (11) gebildet ist und ein Klemmelement II (6) aufweist, welches an einem horizontalem Flansch (12) der länglichen Trägerschiene (2) angeordnet ist und mindestens einen, oberhalb der Bodendrähte (15) eines Geschirrkorbs (17) angeordneten Draht (16) umfasst.

3. Vorrichtung (1) nach Anspruch 2, **dadurch gekennzeichnet, dass** das Verbindungselement (7.1, 7.2, 7.3) mindestens mit einem Verbindungselement des Haltemittels (3.11, 3.2, 3.3) korrespondiert, um das Haltemittel (3.1, 3.2, 3.3) an der länglichen Trägerschiene (2) zu montieren.

4. Vorrichtung (1) nach Anspruch 1, **dadurch gekennzeichnet, dass** das Haltemittel (3.1, 3.2, 3.3) mindestens eine Öffnung zur Aufnahme einer drehbeweglichen Rohrleitung (8.1, 8.2) aufweist.

5. Vorrichtung (1) nach Anspruch 4, **dadurch gekennzeichnet, dass** das Haltemittel (3.1, 3.2, 3.3) einen Anschluss (22) und/oder mindestens ein Ventil (51.1, 51.2) für den Zulauf einer Reinigungsflüssigkeit aufweist.

6. Vorrichtung (1) nach Anspruch 5, **dadurch gekennzeichnet, dass** das Haltemittel (3.1, 3.2, 3.3) aus einem Lagerbock (4.1, 4.2, 4.3) gebildet ist, welcher mindestens eine Öffnung aufweist, welche zur Aufnahme mindestens einer drehbeweglichen Rohrleitung (8.1, 8.2) ausgebildet ist.

7. Vorrichtung (1) nach Anspruch 6, **dadurch gekennzeichnet, dass** der Lagerbock (4.1, 4.2, 4.3) einen Anschluss (22) und/oder mindestens ein Ventil (51.1, 51.2) für den Zulauf einer Reinigungsflüssigkeit aufweist.

8. Vorrichtung (1) nach Anspruch 6, **dadurch gekennzeichnet, dass** die Rohrleitung (8.1, 8.2) aus einem Rohrleitungs-T-Stück (25.1, 25.2) gebildet ist, welches drehbeweglich in dem Haltemittel (3.1, 3.2, 3.3) oder Lagerbock (4.1, 4.2, 4.3) angeordnet ist, wobei das Rohrleitungs-T-Stück (25.1, 25.2) eine Abzweigung (26.1, 26.2) aufweist, an welcher die Reinigungslanze (9.1, 9.2) lösbar angeschlossen ist.

9. Vorrichtung (1) nach Anspruch 8, **dadurch gekennzeichnet, dass** zwischen der Abzweigung (26.1, 26.2) und der Reinigungslanze (9.1, 9.2) eine Anschlusskupplung (27) angeordnet ist.

10. Vorrichtung (1) nach Anspruch 9, **dadurch gekennzeichnet, dass** zwischen der Abzweigung (26.1, 26.2) und der Reinigungslanze (9.1, 9.2) ein Drehelement (28) angeordnet ist, wodurch die Reinigungslanze (9.1, 9.2), angetrieben von der Reinigungsflüssigkeit, rotiert.

11. Vorrichtung (1) nach Anspruch 10, **dadurch gekennzeichnet, dass** eine Reinigungslanze (9.1, 9.2) aus einem Hohlkörper gebildet ist, welcher, auf seiner Mantelfläche (30) verteilt, Öffnungen (31) aufweist, welche als Spritzdüsen (32) ausgebildet sind.

12. Vorrichtung (1) nach Anspruch 11, **dadurch gekennzeichnet, dass** die Reinigungslanze (9.1, 9.2) um einen bestimmten Winkel (52) zwischen 0 Grad und 90 Grad angehoben und abgesenkt werden kann, wobei das Rohrleitungs-T-Stück (25.1, 25.2) beim Absenken das Ventil (51.1, 51.2) in dem Haltemittel (3.1, 3.2, 3.3) oder Lagerbock (4.1, 4.2, 4.3) schließt und beim Anheben das Ventil (51.1, 51.2) öffnet.

13. Vorrichtung (1) nach Anspruch 12, **dadurch gekennzeichnet, dass** die Reinigungslanze (9.1, 9.2) mit einer Flasche (29) bestückt ist, welche auf einem klappbaren Stützbügel (10.1, 10.2) aufliegt.

## Claims

1. Apparatus (1) for holding and cleaning internal surfaces (33) of hollow bodies, preferably of bottles (29) or the like, which is arranged for use on an extractable dish rack (17) that is used in a dishwasher, wherein the apparatus (1) consists of an elongated carrier rail (2), which is equipped with clamping elements (5.1, 5.2, 5.3) along the longitudinal axis (35) on the lower side (36), in order to encompass base wires (15) of a dish rack (17) and in order to produce a detachable clamping connection (18) on the inner side (19) of a dish rack (17), **characterised in that** the apparatus (1) is formed from an elongated carrier rail (2), which has at least one connecting element (7.1, 7.2, 7.3) for accommodating a holding means (3.1, 3.2, 3.3) for pipelines (8.1, 8.2), wherein the holding means (3.1, 3.2, 3.3) is arranged on an inner area (20) of a vertical flange (14) of the elongated carrier rail (2) and is formed from at least one holding means (3.1, 3.2, 3.3), at least one pipeline (8.1, 8.2), at least one cleaning lance (9.1, 9.2) and at least one support bracket (10.1, 10.2).

2. Apparatus (1) according to claim 1, **characterised in that** the elongated carrier rail (2) is formed from an L-shaped profile (11) and has a clamping element II (6), which is arranged on a horizontal flange (12) of the elongated carrier rail (2) and comprises at least one wire (16) arranged above the base wires (15) of a dish rack (17).

3. Apparatus (1) according to claim 2, **characterised in that** the connecting element (7.1, 7.2, 7.3) corresponds at least to a connecting element of the holding means (3.11, 3.2, 3.3), in order to mount the holding means (3.1, 3.2, 3.3) on the elongated carrier rail (2).

4. Apparatus (1) according to claim 1, **characterised in that** the holding means (3.1, 3.2, 3.3) has at least one opening for accommodating a pipeline (8.1, 8.2) that can perform a rotating movement.

5. Apparatus (1) according to claim 4, **characterised in that** the holding means (3.1, 3.2, 3.3) has a port (22) and/or at least one valve (51.1, 51.2) for the supply of a cleaning liquid.

6. Apparatus (1) according to claim 5, **characterised in that** the holding means (3.1, 3.2, 3.3) is formed from a bearing block (4.1, 4.2, 4.3), which has at least one opening that is embodied to accommodate at least one pipeline (8.1, 8.2) that can perform a rotating movement.

7. Apparatus (1) according to claim 6, **characterised in that** the bearing block (4.1, 4.2, 4.3) has a port (22) and/or at least one valve (51.1, 51.2) for the supply of a cleaning liquid.

8. Apparatus (1) according to claim 6, **characterised in that** the pipeline (8.1, 8.2) is formed from a pipeline T-piece (25.1, 25.2), which is arranged in the holding means (3.1, 3.2, 3.3) or bearing block (4.1, 4.2, 4.3) such that it can perform a rotating movement, wherein the pipeline T-piece (25.1, 25.2) has a branch (26.1, 26.2), to which the cleaning lance (9.1, 9.2) is connected in a detachable manner.

9. Apparatus (1) according to claim 8, **characterised in that** a port coupling (27) is arranged between the branch (26.1, 26.2) and the cleaning lance (9.1, 9.2).

10. Apparatus (1) according to claim 9, **characterised in that** a rotating element (28) is arranged between the branch (26.1, 26.2) and the cleaning lance (9.1, 9.2), whereby the cleaning lance (9.1, 9.2) rotates, driven by the cleaning liquid.

11. Apparatus (1) according to claim 10, **characterised in that** a cleaning lance (9.1, 9.2) is formed from a hollow body which, distributed on its peripheral surface (30), has openings (31) which are embodied as spray nozzles (32).

12. Apparatus (1) according to claim 11, **characterised in that** the cleaning lance (9.1, 9.2) can be raised and lowered by a certain angle (52) between 0 degrees and 90 degrees, wherein the pipeline T-piece (25.1, 25.2) closes the valve (51.1, 51.2) in the holding means (3.1, 3.2, 3.3) or bearing block (4.1, 4.2, 4.3) during the lowering, and opens the valve (51.1, 51.2) during the raising.

13. Apparatus (1) according to claim 12, **characterised in that** the cleaning lance (9.1, 9.2) is equipped with a bottle (29), which lies against a foldable supporting bracket (10.1, 10.2).

## Revendications

1. Dispositif (1) de maintien et de nettoyage de surfaces intérieures (33) de corps creux, de préférence de bouteilles (29) ou d'objets semblables, qui est agencé pour être utilisé sur un panier à vaisselle extractible (17) utilisé dans un lave-vaisselle,
dans lequel le dispositif (1) est constitué d'un rail de support longiligne (2), qui est doté d'éléments de serrage I (5.1, 5.2, 5.3) sur le côté inférieur (36) le long de l'axe longitudinal (35), pour enserrer des fils métalliques de fond (15) d'un panier à vaisselle (17) et produire un accouplement par serrage (18) détachable sur le côté intérieur (19) d'un panier à vaisselle (17),
**caractérisé en ce que** le dispositif (1) est constitué d'un rail de support (2) longiligne, qui comprend au moins un élément de liaison (7.1, 7.2, 7.3) pour recevoir un moyen de support (3.1, 3.2, 3.3) pour des canalisations (8.1, 8.2),
dans lequel le moyen de support (3.1, 3.2, 3.3) est disposé sur une surface intérieure (20) d'un flanc vertical (14) du rail de support longiligne (2) et est constitué d'au moins un moyen de support (3.1, 3.2, 3.3), d'au moins une canalisation (8.1, 8.2), d'au moins une lance de nettoyage (9.1, 9.2) et d'au moins un étrier de support (10.1, 10.2).

2. Dispositif (1) selon la revendication 1, **caractérisé en ce que** le rail de support longiligne (2) est constitué d'un profilé en forme de L (11) et comprend un élément de serrage Il (6), qui est disposé sur un flanc horizontal (12) du rail de support longiligne (2) et enserre au moins un fil métallique (16) disposé au-dessus des fils métalliques de fond (15) d'un panier à vaisselle (17).

3. Dispositif (1) selon la revendication 2, **caractérisé en ce que** l'élément de liaison (7.1, 7.2, 7.3) correspond au moins à un élément de liaison du moyen de support (3.1, 3.2, 3.3), pour monter le moyen de support (3.1, 3.2, 3.3) sur le rail de support longiligne (2).

4. Dispositif (1) selon la revendication 1, **caractérisé en ce que** le moyen de support (3.1, 3.2, 3.3) comprend au moins un orifice pour recevoir une canalisation mobile en rotation (8.1, 8.2).

5. Dispositif (1) selon la revendication 4, **caractérisé en ce que** le moyen de support (3.1, 3.2, 3.3) comprend un raccord (22) et/ou au moins une soupape (51.1, 51.2) pour l'admission d'un liquide de nettoyage.

6. Dispositif (1) selon la revendication 5, **caractérisé en ce que** le moyen de support (3.1, 3.2, 3.3) est constitué d'un support de palier (4.1, 4.2, 4.3) qui comprend au moins un orifice, qui est configuré pour recevoir au moins une canalisation mobile en rotation (8.1, 8.2).

7. Dispositif (1) selon la revendication 6, **caractérisé en ce que** le support de palier (4.1, 4.2, 4.3) comprend un raccord (22) et/ou au moins une soupape (51.1, 51.2) pour l'admission d'un liquide de nettoyage.

8. Dispositif (1) selon la revendication 6, **caractérisé en ce que** la canalisation (8.1, 8.2) est constituée d'un raccord en T de canalisation (25.1, 25.2), qui est disposé de façon mobile en rotation dans le moyen de support (3.1, 3.2, 3.3) ou le support de palier (4.1, 4.2, 4.3), dans lequel le raccord en T de canalisation (25.1, 25.2) comprend une dérivation (26.1, 26.2), sur laquelle la lance de nettoyage (9.1, 9.2) est raccordée de façon détachable.

9. Dispositif (1) selon la revendication 8, **caractérisé en ce qu'**un couplage de raccordement (27) est disposé entre la dérivation (26.1, 26.2) et la lance de nettoyage (9.1, 9.2).

10. Dispositif (1) selon la revendication 9, **caractérisé en ce qu'**un élément tournant (28) est disposé entre la dérivation (26.1, 26.2) et la lance de nettoyage (9.1, 9.2), au moyen duquel la lance de nettoyage (9.1, 9.2) est mise en rotation, entrainée par le liquide de nettoyage.

11. Dispositif (1) selon la revendication 10, **caractérisé en ce qu'**une lance de nettoyage (9.1, 9.2) est constituée d'un corps creux, qui comprend des orifices (31) répartis sur sa surface extérieure (30), qui sont configurés sous forme de buses de pulvérisation (32).

12. Dispositif (1) selon la revendication 11, **caractérisé en ce que** la lance de nettoyage (9.1, 9.2) peut être levée et abaissée d'un angle déterminé (52) entre 0 degrés et 90 degrés, dans lequel le raccord en T de canalisation (25.1, 25.2) ferme la soupape (51.1, 51.2) dans le moyen de support (3.1, 3.2, 3.3) ou le support de palier (4.1, 4.2, 4.3) lors de l'abaissement et ouvre la soupape (51.1, 51.2) lors de la levée.

13. Dispositif (1) selon la revendication 12, **caractérisé en ce que** la lance de nettoyage (9.1, 9.2) est garnie avec une bouteille (29), qui repose sur un étrier de support (10.1, 10.2) repliable.
